# EUROPÄISCHE PATENTSCHRIFT

(11) **EP 1 201 326 B1**
(45) Veröffentlichungstag und Bekanntmachung des Hinweises auf die Patenterteilung: **20.12.2006**
(21) Anmeldenummer: 01123724.5
(22) Anmeldetag: 04.10.2001
(51) Int. Cl.: B21B 35/12, B21B 13/06

(54) **Vorrichtung zum Antrieb eines Paares von Vertikalwalzen oder deren Tragwellen, die in Lagereinbaustücken lagern**
Device for driving a pair of vertical rolls or their support shafts mounted in chocks
Dispositif pour l'entraînement d'une paire de cylindres verticaux ou de leurs arbres de support logés dans des empoises

(30) Priorität: 25.10.2000 DE 10052734
(43) Veröffentlichungstag der Anmeldung: 02.05.2002
(73) Patentinhaber: SMS Demag AG, 40237 Düsseldorf (DE)
(72) Erfinder: Bulert, Siegmund, 42279 Wuppertal (DE)
(74) Vertreter: Grosse, Wolf-Dietrich Rüdiger

(56) Entgegenhaltungen:
- DE-A- 2 018 384
- DE-A- 2 247 622
- DE-C- 950 843
- US-A- 1 041 757
- US-A- 1 354 976

## Beschreibung

Die Erfindung betrifft eine Vorrichtung zum Antrieb eines Paares von Vertikalwalzen oder deren Tragwellen, die in gegeneinander anstellverschiebbaren Lagereinbaustücken gelagert sind, bei der die Zapfen der Vertikalwalzen oder der Tragwellen mit Antriebsgetriebewellen kuppelbar sind, die jeweils in einem mit dem Einbaustück verbundenen und mit diesem verschiebbaren Getriebegehäuse lagern.

Vorrichtungen dieser Art sind insb. für die Verwendung in Drahtwalzstraßen in unterschiedlichen Ausbildungsformen bekanntgeworden und sollen in diesen bei hohen Drahtgeschwindigkeiten eine präzise Anstellung der Vertikalwalzen und deren leichten Austausch ermöglichen.

Nach der US-PS 3,670,587 sind die beiden Vertikalwalzen von oben her in die, in einem Führungsrahmen horizontal verfahr- und gegeneinander anstellbar angeordneten Lagereinbaustücke einsetzbar. Auf ihre nach oben aufstehenden Antriebszapfen sind dabei Kuppelmuffen aufschiebbar, die über an diese angelenkte Gelenkspindeln und eine, diesen gemeinsame Getriebeanordnung, drehantreibbar sind. Bei einer weiteren, aus der EP 139 199 A1 bekannten Vorrichtung sind die Vertikalwalzen jeweils in einem horizontal verschiebbaren Traggehäuse gelagert und mit ihren nach unten gerichteten Antriebszapfen mit einem Getriebe gekuppelt, dessen Gehäuse mit dem Traggehäuse der Vertikalwalzen verbunden und verschiebbar ist. Die beiden Traggehäuse-Gehäusekombinationen sind gegeneinander anstellverschiebbar und ihre Vertikalwalzen werden über eine Verschiebekupplungsanordnung von je einem Antriebsaggregat angetrieben, das seitlich unterhalb der jeweiligen Kombination angeordnet ist.

Eine weitere, aus JP 57190703 bekannte Vorrichtung zeigt ein Paar von Horizontalwalzen, von denen jede auf eine Walzentragwelle aufgesetzt ist, die in einem Lagergehäuse lagert, das seinerseits fest mit einem Getriebegehäuse mit angeflanschtem Antriebsmotor verbunden ist. Beide Gehäuse-Motor-Kombinationen sind miteinander schwenkverbunden. Die Anstellung der Walzen wird durch Schwenken dieser Gehäuse-Motor-Kombination bewirkt. Für die Anwendung in Drahtwalzstraßen kann diese Kombination mit Hilfe entsprechender Tragrahmen in unterschiedliche Winkellagen gebracht werden, wobei die Walzentragwellen eine entsprechende Winkelposition zur Walzlinie einnehmen.

Das Dokument DE-A-2 247 622 zeigt eine Vorrichtung zum Antrieb eines Paares von in gegeneinander anstellverschiebbaren Lagereinbaustücken gelagerten Vertikalwalzen oder deren Tragwellen, bei der die Zapfen der Vertikalwalzen oder der Tragwellen mit Antriebsgetriebewellen kuppelbar sind, die in je einem, mit den Lagereinbaustücken verbundenen und mit diesen verschiebbaren Getriebegehäuse lagern, wobei die Antriebsgetriebewellen als vertikal gelagerte, einseitige Kegelradwellen ausgebildet sind, deren Kegelräder mit Kegelrädern von horizontal koaxial in dem jeweiligen Getriebegehäuse gelagerten Kegelradwellen in der Form von einseitigen Kegelradhohlwellen kämmen.

Alle diese bekannten Ausbildungsformen bauen sehr aufwendig, benötigen zum Teil zwei Antriebsaggregate und erschweren wegen der zu bewegenden großen Massen die für die Endgerüste von Drahtwalzstraßen notwendige präzise und schnelle Anstellung der Vertikalwalzen.

Der Erfindung liegt die Aufgabe zugrunde, die gattungsgemäßen Vorrichtungen so zu verbessern, dass neben einem erheblich geringeren Bauaufwand und mit nur einem Antriebsaggregat für die Vorrichtung eine schnelle und präzise Walzenanstellung möglich gemacht wird.

Diese Aufgabe wird dadurch gelöst, dass die Antriebsgetriebewellen als vertikal gelagerte einseitige Kegelradwellen ausgebildet sind, deren Kegelräder mit Kegelrädern von horizontal, koaxial in den jeweiligen Getriebetraggehäuse gelagerten, ebenfalls einseitigen Kegelradwellen in der Form von Kegelradhohlwellen kämmen, die über ein, ein innenseitiges Zahnwellenprofil mit dem außenseitigen Zahnwellenprofil einer, zwischen beiden Hohlwellen angeordneten schwimmenden Zwischenwelle verbunden, mit dem Antriebsaggregat kuppelbar sind.

Dabei können die vertikal gelagerten Kegelradwellen an ihren den Kegelrädern abgewandten Enden als Treffer für die Zapfen der Vertikalwalzen ausgebildet sein.

Die Erfindung wird anhand des, in der Zeichnung dargestellten Ausführungsbeispiels näher erläutert. In der Zeichnung zeigen:
- Fig. 1: die Ansicht der Vorrichtung, in Walzrichtung gesehen, teilweise geschnitten und
- Fig. 2: eine Teildarstellung der Ansicht nach Fig. 1, ebenfalls teilweise geschnitten, im vergrößerten Maßstab.

Die beiden Vertikalwalzringe VWR1 und VWR2 nach Fig. 1 sind auf Walzentragwellen WTW1 und WTW2 aufgeschoben, die jeweils in einem der beiden, auf nicht dargestellte Weise horizontal gegeneinander und voneinander weg verschiebbaren Lagereinbaustücke LES1 und LES2 lagern. Unter diesen sind zwei Getriebegehäuse GG1 und GG2 angeordnet und mit dem jeweiligen Lagereinbaustück LES1 bzw. LES2 formschlüssig verbunden. In diesem lagert vertikal je eine Kegelradwelle KW1 bzw. KW2 mit nach unten gerichteten Kegelrädern KR1 bzw. KR2. Diese kämmen (vergl. Fig. 2) mit Kegelrädern KR3 bzw. KR4 von horizontal und koaxial zueinander in den Getriebegehäusen GG1 bzw. GG2 gelagerten Kegelradhohlwellen KHW3 bzw. KHW4. Die eine der Kegelradhohlwellen KHW3 ist mit einer Antriebsspindel ASP axial verschiebbar gekuppelt. Beide Kegelradhohlwellen KHW3 und KHW4 weisen innenseitig jeweils eine Zahnwellenprofilierung ZPI3 bzw. ZPI4 auf. In diesen Zahnwellenprofilierungen ist eine Zwischenwelle axial schwimmend verschiebbar, deren Endabschnitte ZWA3 und ZWA4 mit außenseitigen Zahnwellenprofilierungen ZPA3 bzw. ZPA4 in die innenseitigen Zahnwellenprofilierungen ZPI3 bzw. ZPI4 der Kegelradhohlwellen KHW 3 bzw. KHW4 eingreifen und in diesen axial verschiebbar sind.

Wie ersichtlich, können die in den beiden Getriebegehäuse GG1, GG2 lagernden Kegelradwellen KW1 bzw. KW2 den horizontalen, bei Anstellung der Vertikalwalzringe VWR1, VWR2 bewirkten Verschiebebewegungen der Lagereinbaustücke LES1 bzw. LES2 und der Getriebegehäuse GG1 GG2 folgen, weil die Kegelradhohlwellen KHW3 und KHW4 über ihre Zahnwellenprofilkupplung mit der Zwischenwelle ZW ständig antriebsverbunden bleiben.

Wie weiter aus der Zeichnung ersichtlich, sind die vertikalen Kegelradwellen KW1 und KW2 an ihren, den Kegelrädern KR1 bzw. KR2 abgewandten und den Walzentragwellen WTW1 bzw. WTW2 zugewandten Enden als Treffer TR1 bzw. TR2 zur Aufnahme der Zapfen ZA1 bzw. ZA2 der Walzentragwellen WTW1 bzw. WTW2 ausgebildet.

### Bezugszeichenverzeichnis

- VWR1: Vertikalwalzringe
- VWR2: Vertikalwalzringe
- WTW1: Walzentragwelle
- WTW2: Walzentragwelle
- LES1: Lagereinbaustück
- LES2: Lagereinbaustück
- GG1: Getriebegehäuse
- GG2: Getriebegehäuse
- KW1: Kegelradwelle
- KW2: Kegelradwelle
- KR1: Kegelrad
- KR2: Kegelrad
- KR3: Kegelrad
- KR4: Kegelrad
- KHW3: Kegelradhohlwelle
- KHW4 --: Kegelradhohlwelle
- ASP: Antriebsspindel
- ZW: Zwischenwelle
- ZPA3: Zahnwellenprofil (außen)
- ZPA4: Zahnwellenprofil (außen
- ZPI3: Zahnwellenprofil (innen)
- ZPI4: Zahnwellenprofil (innen)
- TR1: Treffer
- TR2: Treffer
- ZA1: Zapfen (der WTW1)
- ZA2: Zapfen (der WTW2)

## Patentansprüche

1. Vorrichtung zum Antrieb eines Paares von in gegeneinander anstellverschiebbaren Lagereinbaustücken (LES) gelagerten Vertikalwalzen (VWR) oder deren Tragwellen (WTW), bei der die Zapfen (ZA) der Vertikalwalzen (VWR) oder der Tragwellen (WTW) mit Antriebsgetriebewellen kuppelbar sind, die in je einem, mit den Lagereinbaustücken (LES) verbundenen und mit diesen verschiebbaren Getriebegehäuse (GG) lagern, wobei
die Antriebsgetriebewellen als vertikal gelagerte, einseitige Kegelradwellen (KW1; KW2) ausgebildet sind, deren Kegelräder (KR1, KR2) mit Kegelrädern (KR3; KR4) von horizontal koaxial in dem jeweiligen Getriebegehäuse (GG1, GG2) gelagerten Kegelradwellen in der Form von einseitigen Kegelradhohlwellen (KHW3, KHW4) kämmen, **dadurch gekennzeichnet, dass** die Kegelradhohlwellen (KHW3, KHW4) über ein innenseitiges Zahnwellenprofil (ZPI) mit dem außenseitigen Zahnwellenprofil (ZPA) einer, zwischen beiden Wellen angeordneten, schwimmenden Zwischenwelle (ZW) verbunden, mit dem Antriebsaggregat (ASP) kuppelbar sind.

2. Vorrichtung nach Anspruch 1,
**dadurch gekennzeichnet,**
**dass** die vertikal gelagerten Kegelradwellen (KW1, KW2) an ihren, den Kegelrädern (KR1; KR2) abgewandten Ende als Treffer (TR1; TR2) für die Zapfen (ZA1, ZA2) der Vertikalwalzen bzw. deren Träger (WTW1, WTW2) ausgebildet sind.

## Claims

1. A device for driving a pair of vertical rolls (VWR) mounted in bearing chocks (LES) in a positively locking manner against one another or the support shafts (WTW) thereof, wherein the necks (ZA) of the vertical rolls (VWR) or the support shafts (WTW) can be coupled to drive gear shafts, which are each mounted in a gear housing (GG), which is connected to and is movable together with the respective chock (LES), whereby
the drive gear shafts are embodied as vertically mounted unilateral bevel gear shafts (KW1, KW2), whose bevel gears (KR1, KR2) mesh with the bevel gears (KR3; KR4) of bevel gear shafts in the form of unilateral hollow bevel gear shafts (KHW3, KHW4), which are mounted horizontally and coaxially in the respective gear housing (GG1, GG2), **characterized in that** the hollow bevel gear shafts (KHW3, KHW4) can be coupled via an internal spline (ZPI) to the drive unit (ASP) through an external spline (ZPA) of a floating intermediate shaft (ZW) arranged between the two shafts

2. The device according to claim 1,
**characterized in**
**that** the vertically mounted bevel gear shafts (KW1, KW2) are, at their ends facing away from the bevel gears (KR1; KR2), constructed as coupling members (TR1; TR2) for the necks (ZA1, ZA2) of the vertical rolls or their support shafts (WTW1, WTW2), respectively.

## Revendications

1. Dispositif d'entraînement d'une paire de cylindres verticaux (VWR) logés dans des empoises à coussinets (LES), déplaçables en avance l'une contre l'autre ou de leurs arbres porteurs (WTW), dans lequel les tourillons (ZA) des rouleaux verticaux (VWR) ou des arbres porteurs (WTW) peuvent être accouplés à des arbres d'entraînement qui sont logés chacun dans un carter d'engrenages (GG) relié aux empoises à coussinets (LES) et déplaçables avec ces derniers,
les arbres d'entraînement étant conçus en tant qu'arbres à engrenages coniques unilatéraux (KW1 ; KW2), logés à la verticale, dont les roues coniques (KR1, KR2) s'engrènent dans des roues coniques (KR3 ; KR4) d'arbres en engrenage conique logées à l'horizontale, de façon coaxiale dans le carter d'engrenages concerné (GG1, GG2), sous la forme d'arbres creux à engrenages coniques unilatéraux (KHW3, KHW4), **caractérisé en ce que** les arbres creux à engrenages coniques (KHW3, KHW4) reliés par l'intermédiaire d'un profilé interne à arbres cannelés (ZPI) avec le profilé externe à arbres cannelés (ZPA), d'un arbre intermédiaire (ZW) flottant, disposé entre les deux arbres peuvent être accouplés au groupe d'entraînement (ASP).

2. Dispositif selon la revendication 1 **caractérisé en ce que** sur leur extrémité opposée aux roues coniques (KR1 ; KR2), les arbres à engrenages coniques logés à la verticale (KW1, KW2) sont conçus en tant que points d'impact (TR ; TR2) pour les tourillons (ZA1, ZA2) des arbres verticaux ou de leurs supports (WTW1, WTW2).
